# FASCICULE DE BREVET EUROPEEN

(11) **EP 0 102 270 B1**
(45) Date de publication et mention de la délivrance du brevet: **12.07.1989**
(21) Numéro de dépôt: 83401527.3
(22) Date de dépôt: 26.07.1983
(51) Int. Cl.: A47K 3/22

(54) **Ecran destiné à l'aménagement d'une baignoire en cabine de douche**
Schirm zur Umgestaltung einer Badewanne in eine Duschekabine
Screen for transforming a bath into a shower cabin

(30) Priorité: 30.07.1982 FR 8213597
(43) Date de publication de la demande: 07.03.1984
(73) Titulaire: LES ATELIERS DE LA MOTTE S.A., F-03300 Cusset (FR)
(72) Inventeur: Marielle, Jean, F-03200 Vichy (FR)
(74) Mandataire: Chanet, Jacques

(56) Documents cités:
- DE-A- 2 616 944
- DE-C- 807 770
- DE-U- 7 501 080
- FR-A- 2 229 372
- US-A- 2 331 822
- US-A- 3 469 348

## Description

La présente invention est du domaine des commodités des habitations et elle a plus spécialement pour objet un paravent ou écran destiné à coopérer avec une baignoire pour constituer une cabine de douche.

On connaît parmi les écrans, ou panneaux rigides, des panneaux qui coulissent les uns le long des autres (US-2 766 587 MILLER), des panneaux qui sont articulés les uns sur les autres (FR-1 563 193 HAAS), ainsi que des panneaux combinant ces deux types de mouvement (FR-2 229 372 BAUS); ce dernier brevet décrit en outre un mécanisme permettant de relever très légèrement les panneaux lorsqu'on les met en mouvement. Un inconvénient des panneaux repliables precités réside dans le fait qu'ils ne peuvent pas être rabattus contre le mur supportant la robinetterie lorsque celle-ci est disposée à une certaine distance au-dessus de la baignoire.

Le but de la présente invention est de proposer un dispositif simple ne mettant en oeuvre aucun mécanisme d'articulation des panneaux contre le mur, permettant à ces derniers de reposer en posititon d'utilisation sur le rebord de la bal- gnoire, et en position de non utilisation d'être appliqués contre le mur au-dessus de la robinetterie même lorsque celle-ci est à une certaine hauteur au-dessus de la baignoire.

Selon la présente invention, il est prévu un écran adaptable au bord extérieur d'une baignoire pourvue d'une robinetterie située à une certaine hauteur au-dessus d'elle, ledit écran étant destiné à éviter les projections d'eau lorsque la baignoire est utilisée comme receveur de douche, ledit écran étant constitué d'au moins un panneau formé d'une vitre encadrée de profilés, l'un des profilés d'encadrement ayant une âme creuse pour servir d'articulation au panneau sur un tube fixé au mur, ledit panneau pouvant être élevé au moins légèrement le long du tube l'écran étant caractérisé:
- en ce que la hauteur h d'élévation du panneau le long du tube est supérieure à la hauteur de la robinetterie au-dessus de la baignoire, et
- en ce que ledit profilé à âme creuse comporte une rainure débouchant dans son âme creuse tandis que le tube comporte un ergot situé à une hauteur supérieure à celle de la robinetterie et pouvant circuler dans la rainure et en ce que les positions angulaires de la rainure par rapport au plan du panneau dans le premier profilé, et de J'ergot par rapport audit bout extérieur de la baignoire, sont telles que leur coïncidence n'a lieu que lorsque le panneau est parallèle au bord de la baignoire, de sorte que le repliement du panneau contre le mur ne peut avoir lieu que lorsque l'extrémité inférieure du profilé est plus haute que le sommet de la robinetterie.

Grâce à de tels moyens la baignoire peut être utilisée comme telle après escamotage du panneau contre le mur au-dessus de la robinetterie, soit être utilisée comme receveur de douche après mise du panneau en position au-dessus du bord extérieur de la baignoire; cette position est une position stable puisque pour passer dans une autre position, il est nécessaire d'élever le panneau.

De préférence un second panneau est associé au premier par des moyens lui permettant d'être soit en prolongement du premier soit superposé à celui-ci. Il s'agit en fait d'augmenter la surface du panneau sans lui imposer un encombrement supplémentaire à l'état de non utilisation. Une première solution consiste à articuler par une charnière le second panneau sur le premier, la charnière étant disposée le long du côté opposé à l'opposé du côté adjacent au montant d'articulation fixé au mur. Suivant une seconde solution, qui est une solution préférée s'appliquant bien à des panneaux rectangulaires, les moyens d'association des panneaux sont des moyens de coulissement du second panneau contre le premier. Cette seconde solution a le mérite de permettre la réalisation des panneaux au moyen de vitres encadrées de profilés en aluminium anodisé par exemple. Un mode avantageux de réalisation de tels panneaux sera décrit plus loin.

Suivant une première forme de réalisation des moyens d'articulation des panneaux sur le montant, ceux-ci sont constitués par: un profilé comportant une âme creuse et une rainure débouchant dans ladite âme, ledit profilé ayant en outre une structure d'encadrement d'une vitre, un tube cylindrique supporté à ses extrémités par des pièces de fixation au mur, ledit tube ayant une section s'inscrivant juste dans celle de l'âme du premier profilé, et comportant à une certaine hauteur supérieure au sommet de la robinetterie un ergot pouvant circuler dans ladite rainure.

De tels moyens d'articulation sont en outre caractérisés en ce que les positions angulaires de la rainure par rapport au plan du panneau dans le premier profilé et de l'ergot par rapport au dit bout extérieur de la baignoire, sont telles que leur coïncidence n'a lieu que lorsque le panneau est parallèle au bord de la baignoire.

Il résulte de cette disposition des moyens d'articulation que le repliement du panneau contre le mur ne peut avoir lieu que lorsque l'extrémité inférieure du profilé est plus haute que le sommet de la robinetterie.

Suivant des caractéristiques plus particulières de conformation des panneaux, chacun de ceux-ci est constitué d'une vitre encadrée par des profilés pouvant être de trois profils différents dits premier, deuxième et troisième.

Ainsi un premier profil est un profil en U aplati dont les ailes sont rabattues vers l'intérieur, l'une des ailes se prolongeant par une cornière, l'espace compris entre les ailes étant destiné à loger une équerre d'angle tandis que l'espace compris entre la cornière et le rabat de l'aile adjacente est destiné à loger le bord de la vitre.

Ainsi encore, le second profil est un profil en W formé d'un profil du premier type dont l'un des côtés est prolongé par une cornière assez grande pour loger un profilé du premier type, le bord de la cornière du premier profil ayant un petit rabat tourné vers l'intérieur de la grande cornière et destiné à servir de glissière au bord extérieur de la cornière du profilé du premier type logé dans la grande cornière.

Ainsi enfin le troisième profil est formé d'un profil du deuxième type accolé à un profil comportant une âme creuse et au moins une échancrure débouchant dans ladite âme.

Les profilés sus-décrits sont utilisés de la manière suivante la vitre du premier panneau est encadrée par un profilé du troisième type le long d'un de ses côtés verticaux, par des profilés du deuxième type le long de ses côtés supérieurs et inférieurs, et par un profilé du premier type le long de son autre côté vertical, tandis que la vitre du second panneau est encadrée par des profilés du premier type le long de ses quatre côtés.

Il résulte de cette constitution des panneaux à l'aide des profilés que les profilés du deuxième type du premier panneau peuvent servir de glissières supérieure et inférieure au second panneau et que le premier panneau peut être articulé sur le montant par l'intermédiaire du tube cylindrique.

Suivant une seconde forme de réalisation des moyens d'articulation du premier panneau sur le mur, ceux-ci sont constitués de quatre tronçons d'un profilé à âme creuse comportant une face extérieure plane de fixation: deux tronçons sont fixés sur un profilé deuxième type formant un bord vertical du premier panneau, les deux autres tronçons étant fixés, avec un joint intermédiaire, sur le mur; un tube cylindrique passe dans les âmes des quatre tronçons et est solidaire, par exemple, des tronçons fixés au mur. De préférence l'une des extrémités des tronçons est coupée en biais de façon à créer une position stable des panneaux à l'aplomb du bord de la baignoire.

La présente invention sera mieux comprise et des détails en relevant apparaîtront à la description plus détaillée qui va être faite d'une forme préférée de réalisation, et des détails en relevant apparaîtront en relation avec les figures des planches annexées dans lesquelles:
- la fig. 1 est une perspective d'une baignoire équipée d'un écran de l'invention en position d'utilisation,
- la fig. 2 est une représentation analogue partielle de la même, l'écran étant replié,
- la fig. 3 est une illustration partielle à plus grande échelle de l'articulation du dispositif des figures précédénts,
- la fig. 4 est une coupe à plus grande échelle suivant A de la figure 1,
- la fig. 5 est une coupe analogue suivant B,
- la fig. 6 une coupe analogue suivant C,
- la fig. 7 illustre l'utilisation d'une cornière dans le raccordement d'angle des panneaux, et
- la fig. 8 est une coupe des moyens de fixation au mur, de l'articulation,
- la fig. 9 est une illustration un second mode d'articulation des panneaux sur le mur,
- les fig. 10 et 11 sont illustratives respectivement en élévation et en coupe d'un profilé utilisé pour l'articulation de la figure précédente, et
- la fig. 12 est une perspective partielle d'un joint applicable notamment au dispositif de la fig. 9.

Sur la fig. 1 une baignoire 1 est disposée dans un angle de salle de bain, son bord extérieur 2 est surmonté d'un dispositif de l'invention constitué essentiellement par un premier panneau 3 et par un second panneau 4 pouvant coulisser contre le premier; sur la fig. 1 les panneaux sont représentés en position déployée ou encore d'utilisation.

Sur la fig. 2 les panneaux de la figure précédente ont été d'une part rétractés par coulissement du second contre le premier, d'autre part relevés et rabattus contre le mur, au-dessus de la robinetterie 5 de la baignoire; ces dernières opérations sont autorisées grâce à des moyens d'articulation particuliers du panneau sur le mur par l'intermédiaire d'un montant.

De tels moyens d'articulation sont illustrés, suivant une première forme de réalisation par la fig. 3. Ces moyens d'articulation comprennent un profilé à âme creuse 7 participant en outre à l'encadrement d'une vitre 8, soit en verre, soit de préférence en matière plastique translucide, un montant 9 comportant à ses extrémités des pièces de fixation 10 et 11 respectivement supérieure et inférieure, et un tube cylindrique 12 supporté à ses extrémités par les pièces d'articulation, le tube 12 passant dans l'âme creuse du profilé 7 dont il constitue l'axe de charnière; la structure du profilé 7 sera décrite plus loin en détail; on remarque toutefois sur la figure que le profilé a été déployé de sa structure à âme creuse, à ses extrémités, la dépouille inférieure formant un petit décrochement pour le logement de la pièce de fixation 11 tandis que la dépouille supérieure est d'une hauteur telle qu'elle permet l'élévation du panneau le long d'un tube 10 sur une distance h supérieure à la hauteur de la robinetterie au-dessus du bord de la baignoire.

On notera que les deux panneaux sont de préférence encadrés complètement par des profilés dont le profil relève de l'invention, profils qui vont être décrits plus en détail en relation avec les figures suivantes avec référence aux lignes de coupe A, B, C de la fig. 1.

Sur la fig. 6 un premier profilé a un profil, ou coupe transversale, en U aplati dont les ailes 14 et 15 sont rabattues en 16 et 17 vers l'intérieur, l'aile 14 se prolongeant par une cornière 18; l'espace rectangulaire compris entre les ailes et le dos 19 du profilé est destiné à loger une équerre d'angle 21; l'espace compris entre la cornière 18 et le rabat 16 est destiné à loger le bord d'une vitre 22. Des profilés comportant le profil sus-décrit dit de premier type encadrent complètement le second panneau 4. Suivant la méthode connue, les extrémités de ces profilés sont coupées en onglet et sont maintenues assemblées, soit par collage soit par vissage au moyen d'une cornière d'angle monobloc logée comme dit ci-dessus à l'intérieur de ceux-ci (fig. 7). La coupe suivant A de la fig. 1 fait apparaître le profil du premier profilé.

Sur la fig. 5 un deuxième profilé, à profil en W, est constitué de deux parties à savoir un partie 24 située à droite sur la figure et une partie 25 située à gauche; la partie 24 est un profil analogue à celui de la fig. 6 à ceci près que la cornière 18' est prolongée par un petit rabat 26 tourné vers la partie gauche; la partie 24 sert au logement d'une vitre 27 et d'équerre telle que 28. La partie 25 sert de logement et de glissière à un profilé 29 du premier type identique à celui de la figure précédente; on remarque que le bord 30 de la cornière du profilé 29 prend un appui glissant sur le rabat 26; la fig. 5 est une coupe selon B de la fig. 1 correspondant au bord supérieur du panneau 3; une disposition analogue se retrouve dans le bord opposé inférieur.

Sur la fig. 4, correspondant à la coupe C de la fig. 1 un profilé 7 est formé d'une partie 32 analogue à celle de la fig. 5 et de même largeur L et d'une partie 33 comportant une âme creuse dans laquelle est logé un tube cylindrique 12 et deux échancrures 34 et 35.

La conformation de la partie 32 du profilé 7 en profil du deuxième type permet d'une part le raccordement au profilé de la fig. 5 et d'autre part permet de loger comme indiqué en pointillés, par glissement un profilé 36 d'encadrement du second panneau. Des échancrures 34 et 35 sont destinées d'une part à économiser de la matière, d'autre part à loger un ergot 38 solidaire du tube 12; la fonction de l'ergot 38 et de sa position angulaire sur le tube 12 par rapport au mur 39 dont est solidaire le tube est bien comprise à l'examen simultané de la fig. 3: lorsque le panneau 3, après avoir été soulevé au-dessus de l'ergot 38 se trouve rabattu (flèche 41) contre le mur 9, l'échancrure 35 a pris la place occupée par la rainure 34 (fig. 4) et l'ergot 35 est situé au-dessous d'une partie pleine de la partie 32 du profilé 7; ce dernier est ainsi calé à une hauteur h au-dessus de la robinetterie.

Sur la fig. 9 on remarque encore un profilé 42 dont les extrémités 43 et 44 sont conformées en nervure pour recevoir des joints à lèvre 45 et 46 dont le profil est en forme de virgule; les joints 45 et 46 sont en une matière élastique de manière à pouvoir être déformés (pointillés 46') lors de la rotation du panneau.

Le profilé 42 est plaqué contre le mur 39 de façon étanche grâce à un joint adhésif double face 47, par le moyen de pièces de fixation 50 supportant le tube 12 à ses extrémités.

Sur la fig. 8 est montré comment une pièce de fixation 50 est rendue solidaire du tube 12 par une vis 51 qui traverse (fig. 4) le profilé 42 pour être vissé; ainsi le profilé 42 et le tube 12 constituent un montant fixe par rapport au mur, montant sur lequel s'articulent et coulissent les panneaux.

Sur la fig. 9 un panneau 53 analogue au panneau 3 de la fig. 1 est articulé sur un mur 54, au-dessus du bord extérieur 55 de la baignoire par le moyen de deux tronçons 56 et 57 d'un profilé à âme creuse vissé sur le côté vertical 58 d'encadrement du panneau 3; l'âme creuse des tronçons 56 et 57 permet le passage d'un tube cylindrique 59 rendu solidaire du mur, à ses extrémités par des pièces de fixation 60 et 61 elles-mêmes constituées de tronçons du même profilé que les tronçons 56 et 57.

Sur les fig. 10 et 11 un tronçon de profilé à âme creuse est remarquable par l'une de ses extrémités 62 coupée en biais et par une face extérieure plane 63 comportant un couple d'alésages médians tel que 64 et un couple d'alésages latéraux tel que 65; les alésages médians situés en regard de lumières 66 destinées au passage d'un outil, servent à la fixation au mur au moyen d'une vis, (cas des pièces de fixation 60 et 61) tandis que les alésages latéraux 65 servent à la fixation par vissage sur un profilé dit du second type tel que représenté en fig. 5 (tronçons 56 et 57).

Sur la fig. 12 un profilé en L 28 d'une matière élastique comporte une lèvre 69 et un joint adhésif double face 70; un tel profilé est destiné à être interposé entre le mur 54 et les pièces de fixation 60 et 61, sa lèvre 69 s'élevant le long du bord d'encadrement 58 du panneau 53 et prenant appui sur lui lorsqu'il est en position d'utilisation.

## Revendications

1. Ecran adaptable au bord extérieur d'une baignoire pourvue d'une robinetterie située à une certaine hauteur au-dessus d'elle, ledit écran étant destiné à éviter les projections d'eau lorsque la baignoire est utilisée comme receveur de douche, ledit écran étant constitué d'au moins un panneau formé d'une vitre encadrée de profilés, l'un des profilés d'encadrement ayant une âme creuse pour servir d'articulation au panneau sur un tube fixé au mur, ledit panneau pouvant être élevé au moins légèrement le long du tube l'écran étant caractérisé:
- en ce que la hauteur h d'élévation du panneau le long du tube (10) est supérieure à la hauteur de la robinetterie au-dessus de la baignoire, et
- en ce que ledit profilé à âme creuse comporte une rainure (35) débouchant dans son âme creuse tandis que le tube (12) comporte un ergot (38) situé à une hauteur supérieure à celle de la robinetterie et pouvant circuler dans la rainure et en ce que les positions angulaires de la rainure par rapport au plan du panneau dans le premier profilé, et de l'ergot par rapport audit bout extérieur de la baignoire, sont telles que leur coïncidence n'a lieu que lorsque le panneau est parallèle au bord de la baignoire, de sorte que le repliement du panneau contre le mur ne peut avoir lieu que lorsque l'extrémité inférieure du profilé est plus haute que le sommet de la robinetterie.

2. Ecran selon la revendication 1, caractérisé:
- en ce que chaque panneau est constitué d'une vitre (22) encadrée par des profilés pouvant être de trois profils différents dits premier, deuxième et troisième,
- en ce que le premier profil (fig. 6) est un profil en U aplati dont les ailes (14, 15) sont rabattues vers l'intérieur, l'une (14) des ailes se prolongeant par une cornière (18), l'espace compris entre les ailes étant destiné à loger une équerre (21) d'angle tandis que l'espace compris entre la cornière et le rabat de l'aile adjacente est destiné à loger le bord de la vitre (22),
- en ce que le second profil (fig. 5) est un profil en W formé d'un profil (24) du premier type dont l'un des côtés est prolongé par une cornière (25) assez grande pour loger un profil du premier type, le bord de la cornière du premier profil ayant un petit rabat tourné vers l'intérieur de la grande cornière et destiné à servir de glissière au bord extérieur de la cornière du profilé du premier type logé dans la grande cornière,
- en ce que le troisième profil (fig. 6) est formé d'un profil du deuxième type accolé à un profil comportant une âme creuse et au moins une échancrure (34, 35) débouchant dans ladite âme.

3. Ecran selon la revendication 2, caractérisé:
- en ce que le premier panneau (3) est encadré par un profilé du troisième type le long d'un de ses côtés verticaux, par des profilés du deuxième type le long de ses côtés supérieurs et inférieurs, et par un profilé du premier type le long de son autre côté vertical,
- en ce que le second panneau (4) est encadré par des profilés du premier type le long de ses quatre côtés,
- d'où il résulte que les profilés du deuxième type du premier panneau peuvent servir de glissières supérieure et inférieure au second panneau,
- et que le premier panneau peut être articulé sur le montant par l'intermédiaire du tube cylindrique.

4. Ecran selon la revendication 1, caractérisé:
- en ce que les moyens d'articulation du premier panneau sur le mur sont constitués de quatre tronçons d'un profilé (fig. 10, 11) à âme creuse comportant une face extérieure plane (63) de fixation, deux desdits tronçons (56, 57) étant fixés sur un profilé (58) dit du deuxième type formant un bord vertical dudit premier panneau, les deux autres tronçons (61, 60) étant fixés, avec un joint intermédiaire (68), sur le mur, un tube cylindrique (59) passant dans les âmes creuses des quatre tronçons et étant solidaire desdits tronçons fixés au mur.

5. Ecran selon la revendication 4, caractérisé:
- en ce que l'une des extrémités desdits tronçons est coupée en biais de façon à créer une position stable des panneaux à l'aplomb du bord de la cuvette.

## Patentansprüche

1. Schirm, der an den Rand einer Badewanne anpassbar ist und Armaturen aufweist, die auf einer bestimmten Höhe über der Badewanne liegen, und der besagte Schirm dient dazu, ein Herausspritzen des Wassers dann zu vermeiden, wenn die Badewanne als Duschwanne verwendet wird, der besagte Schirm dadurch gekennzeichnet, dass er wenigstens eine Tafel umfasst, die aus einer von Profilstücken eingerahmten Glasscheibe besteht, ein der Profilstücke der Einrahmung hat einen hohlen Innenraum, der dazu dient, die Tafel auf einer an der Wand angebrachten Hülse zu lenken, die besagte Tafel kann mindestens ein bisschen entlang von der Hülse erhöht worden, der Schirm dadurch gekennzeichnet:
- dass die Höhe h des Aufsteigens der Tafel entlang von der Hülse (10) ist oberhalb der Hohe der Armaturen, die über der Badewanne liegen, und
- dass das besagte Profilstück, das einen Hohlsteg (35) sowie eine aus diesem herausragende Rippe aufweist, während die Hülse (12) einen Zapfen (38) trägt, der über der Armaturen liegt und der in der Rippe verdrehbar ist und dass die Winkelpositionen der Rippe in Bezug auf die Ebene des Schirmes im ersten Profilstück und des Zapfens in Bezug auf das genannte äussere Ende der Badewanne derart gestaltet und angeordnet sind, dass sie nur dann miteinander fluchten, wenn die Tafel parallel zum Rand der Wanne verläuft, so dass der Schirm nur dann zur Wand hin eingeklappt werden kann, wenn sich das untere Ende des Profilstückes oberhalb der Oberkante der Armatur befindet.

2. Schirm nach Anspruch 1, dadurch gekennzeichnet:
- dass jeder Schirm aus einer Glasscheibe (22) besteht, die aus drei verschiedenen Profilstücken bestehen kann (im folgenden "erste", "zweite" und "dritte" Profile genannt),
- dass das erste Profil (Siehe Fig. 6 ) ein abgeflachtes U-Profil ist, dessen Schenkel (14, 15) nach innen abgekröpft sind, deren einer der Schenkel (14) sich um einen Winkel (18) erstreckt, wobei der Raum zwischen den Stegen dazu dient, eine Winkelschiene (21) aufzunehmen, während der Raum zwischen der Ecke und der benachbarten Stegabkröpfung dazu dient, den Rand der Scheibe (22) aufzunehmen,
- dass das zweite Profil (Siehe Fig. 5) ein W-Profil ist, das aus einem Profil (24) des ersten Typus gebildet ist, dessen eine Seite durch eine Ecke (25) verlängert ist, die genügend gross ist, um ein Profilstück des ersten Typus aufzunehmen, wobei der Rand der Ecke des ersten Profilstückes eine kleine Abkröpfung ist, die gegen das Innere des grossen Winkels hin abgekröpft ist und dazu dient, am äusseren Rand des Winkels des Profilstückes des ersten Typus, das im grossen Winkel aufgenommen ist, zu gleiten,
- dass das dritte Profil (Siehe Fig. 6) aus einem Profil des zweiten Typus gebildet ist, das zusammengeklammert ist aus einem Profil, das eine Hohlrippe und wenigstens einer in die Hohlrippe hineinragenden Auskerbung (34, 35) besteht.

3. Schirm nach Anspruch 2, dadurch gekennzeichnet:
- dass der erste Schirm (3) von einem Profilstück des dritten Typus entlang einer seiner vertikalen Kanten eingerahmt ist, ferner durch Profilstücke des zweiten und dritten Typus entlang von deren oberer und unterer Kanten, und durch ein Profilstück des ersten Typus entlang dessen anderer vertikaler Kante,
- und dass der zweite Schirm (4) von Profilstücken des ersten Typus entlang deren vier Kanten eingerahmt ist,
- so dass die Profilstücke des zweiten Typus des ersten Schirmes als obere und untere Gleitelemente für den zweiten Schirm dienen,
- und dass der erste Schirm am Pfosten mittels der zylindrischen Hülse angelenkt werden kann.

4. Schirm nach Anspruch 1, dadurch gekennzeichnet:
- dass die Gelenkmittel des ersten Schirmes an der Mauer aus vier Profilstümpfen (Fig. 10, 11) mit hohlem Innenraum stehen, umfassend eine äussere Befestigungsebene (63), wobei zwei der genannten Stümpfe (56, 57) an einem Profilstück (58) des zweiten Typus befestigt sind, die einen vertikalen Rand des ersten Schirmes bilden, und wobei die beiden anderen Stümpfe (61, 60) mit einer Zwischenverbindung (68) an der Mauer befestigt sind und eine zylindrische Hülse (59) durch die hohlen Innenräume der vier Stümpfe hindurchgeführt ist und mit den vier an der Mauer befestigten Stümpfen einteilig ist.

5. Schirm nach Anspruch 4, dadurch gekennzeichnet:
- dass eines der Enden der Stümpfe auf Gehrung geschnitten ist, derart, dass oberhalb des Randes der Wanne eine stabile Lage der Schirme erreicht wird.

## Claims

1. Screen which can be fitted to the outer edge of a bath comprising taps and other fittings situated at a certain height above it and which is intended to prevent water splashing when the bath is used as a shower "tray", the said screen comprising at least one panel formed by a glass pane which is framed by sections, one of the frame sections having a hollow centre for serving to articulate the panel on a tube attached to the wall, the said panel can be lifted, at least slightly, along the tube, the said screen being characterized:
- in that the height h of lifting up of the panel along the tube (10) is superior to the height of the taps and other fittings above the bath, and
- in that the said section with a hollow centre comprises a channel (35) communicating into its hollow centre whilst the tube (12) comprises a lug (38) situated at a height above the taps and other fittings and that can move into the channel and, in that the angular positions of the channel relative to the plane of the panel in the first section, and of the lug relative to the said outer end of the bath are such that they only coincide when the panel is parallel to the edge of the bath, so that the panel can only be folded back against the wall, when the lower end of the section is higher than the top of the taps.

2. Screen according to claim 1, characterized:
- in that each panel comprises a glass pane (22) which is framed by sections which can be three different, and so-called first, second and third sections,
- in that the first section (Fig. 6) is flat U-shaped section having wings (14, 15) which are turned inwards, one (14) of the wings being extended by a corner piece (18), the space between the wings being intended for ac- comodating an angle iron (21) whilst the space between the corner piece and the turned-back section of the adjacent wing is intended for receiving the edge of the glass pane (22),
- and in that the second section (Fig. 5) is a W-shaped section formed by a section (24) of the first type, one side of which is extended by a corner piece (25) large enough to accomodate a section of the first type, the edge of the corner piece of the first section having a small section turned back towards the interior of the large corner piece and being intended for serving as a guide for the outer edge of the corner piece of the first type of section which is accomodated in the large corner piece,
- and in that the third section (fig. 6) is formed by a section of the second type joined to a section comprising a hollow centre and at least one channel (34, 35) communicating into into the said centre.

3. Screen according to claim 2, characterized:
- in that the first panel (3) is framed by a section of the third type along one of its vertical sides, by sections of the second type along its upper and lower sides, and by a section of the first type along its other vertical side,
- in that the second panel (4) is framed by sections of the first type along its four sides,
- as a result of which the sections of the second type in the first panel can serve as upper and lower slides for the second panel,
- and the first panel can be articulated to the upright through the cylindrical tube.

4. Screen according to claim 1, characterized:
- in that the means of articulating the first panel to the wall comprises four parts of a hollow- centred section (Fig. 10, 11) having a flat outer attachment surface (63), two of the said parts (56, 57) being attached to a section (58) of the so-called second type which forms a vertical edge of the said first panel, the two other parts (61, 60) being attached to the wall with the aid of an intermediate joint (68), a cylindrical tube (59) passing through the hollow centres of the four parts and being integral with the said parts which are attached to the wall.

5. Screen according to claim 4, characterized:
- in that one of the ends of the said parts is cut obliquely so as to create a stable position for the panels directly above the edge of the bath.
